# EUROPÄISCHE PATENTSCHRIFT

(11) **EP 3 699 377 B1**
(45) Veröffentlichungstag und Bekanntmachung des Hinweises auf die Patenterteilung: **12.07.2023**
(21) Anmeldenummer: 20155829.3
(22) Anmeldetag: 06.02.2020
(51) Int. Cl.: E05B 47/06, E05B 47/00

(54) **KOPPLUNGSMECHANISMUS FÜR MECHATRONISCHES SCHLIESSSYSTEM**
COUPLING MECHANISM FOR MECHATRONIC LOCKING SYSTEM
MÉCANISME D'ACCOUPLEMENT POUR SYSTÉME DE VERROUILLAGE MÉCATRONIQUE

(30) Priorität: 22.02.2019 DE 102019202437
(43) Veröffentlichungstag der Anmeldung: 26.08.2020
(73) Patentinhaber: Aug. Winkhaus GmbH & Co. KG, 48291 Telgte (DE)
(72) Erfinder: Hartmann, Gernot, 48147 Münster (DE)

(56) Entgegenhaltungen:
- WO-A1-2004/099537
- WO-A1-2020/055851
- DE-U1-202015 102 071

## Beschreibung

Die Erfindung betrifft einen Kopplungsmechanismus für ein mechatronisches Schließsystem, mit
- einem inneren Kopplungsteil , welches um eine Drehachse drehbar gelagert ist,
- einem äußeren Kopplungsteil, welches relativ zum inneren Kopplungsteil drehbar gelagert ist,
- einem Kopplungsring, welcher die Kopplungsteile umgreift,
- ein mit dem Kopplungsring bewegungsverbundenes Kopplungselement, mit dem beide Kopplungsteile koppelbar sind,
- einem Antrieb, welcher dazu ausgerichtet ist, den Kopplungsring von einer ersten Position in eine zweite Position und von der zweiten Position in die erste Position zu bewegen, und
- einem Gehäuse zur Aufnahme der Komponenten,
- wobei der Kopplungsring und das Kopplungselement von dem Antrieb entlang einer zur Drehachse senkrechten Achse bewegbar sind.

Kopplungsmechanismen für mechatronische Schließsysteme ermöglichen das Öffnen einer Öffnung, etwa einer Tür, nach einer positiven Authentifizierung eines Benutzers. Die Öffnung kann nach positiver Authentifizierung durch die Betätigung einer üblichen Betätigungshandhabe erfolgen, wobei die Betätigungsbewegung als Drehbewegung über einen Vierkant auf das innere Kopplungsteil übertragen werden kann. Die Authentifizierung kann beispielsweise durch die Erkennung eines Codes in Form eines Schlüssels, einer Karte, durch eine biometrische Erkennungseinheit oder durch eine Kombination mehrerer Authentifizierungsarten erfolgen. Eine Panikfunktion, bei der die Öffnung von der Innenseite der Tür immer möglich ist, kann ebenfalls umgesetzt werden, da der Kopplungsmechanismus bevorzugt nur die Betätigungshandhabe auf der Außenseite einer Tür mit der Schließbetätigung koppelt, beziehungsweise entkoppelt und die Betätigungshandhabe auf der Innenseite der Tür davon unberücksichtigt bleibt.

Ein solcher Kopplungsmechanismus ist aus der DE 20 2005 021 315 U1 bekannt. Bei der bekannten Kopplungseinrichtung wird ein Kopplungsring zum Entkoppeln der Kopplungsteile gegen eine Federkraft in Richtung der Drehachse verschoben. Bei diesem Aufbau ist eine vergrößerte Bauhöhe in Richtung der Drehachse erforderlich. Da diese mechatronischen Schließsysteme bevorzugt für die Montage auf einem Türblatt vorgesehen sind, ist eine flachere, kompakte Bauweise wünschenswert. Der mehrteilige Aufbau der elastischen Übertragungsstäbe für die Übertragung des Kraftflusses von dem Motor ist aufwendig gestaltet und durch die nahezu senkrechte Ausrichtung der von der Drehachse abstehenden Übertragungsstäbe zueinander wird ein großer Bauraum benötigt.

Die WO 2004 099 537 A1 offenbart ein Schloss für eine Tür mit einer Betätigungsmitteln zur Betätigung eines Riegels und einer Sicherungseinrichtung zur Sicherung einer Verriegelungsposition des Riegels, wobei die Verriegelungsposition ein Kopplungselement zum Herstellen oder Unterbrechen einer Kopplung zwischen den Betätigungsmitteln und dem Riegel aufweist. Das Kopplungselement kann unabhängig von der Position der Betätigungseinrichtung aktiviert werden. Dazu nimmt ein motorisch verschiebbares, ringförmiges Federelement ein äußeres Kopplungsteil auf und umschließt ein inneres Kopplungsteil.

Aus der nicht vorveröffentlichten WO 2020 055 851 A1 ist ein elektronische Verriegelungseinrichtung bekannt, be der durch einen motorisch in Längsrichtung verschiebbaren Stift ein äußeres, ringförmiges Kupplungsteil mit einem inneren Kupplungsteil koppelbar ist.

Aus der EP 2 431 557 A1 ist ein Kopplungsmechanismus bekannt, bei dem eine motorisch angetriebene Spindel eine um eine Drehachse bewegbare Torsionsfeder zum Antrieb eines Kopplungsschiebers bewegt. Bei der nahezu senkrechten Ausrichtung der von der Drehachse abstehenden Übertragungsstäbe der Torsionsfeder zueinander wird ein großer Bauraum benötigt, da ein Versatz der Anordnung des Motors zur Längserstreckung des Kopplungsschiebers erforderlich ist.

Des Weiteren ist aus der EP 3 272 976 A1 ein Kopplungsmechanismus für ein mechatronisches Schließsystem bekannt, bei dem ein Motor über ein Zahnradgetriebe eine Federsteuerung für ein Kopplungszwischenstück antreibt, an dem ein Kopplungselement zwangsgeführt und zu beiden Seiten verschwenkbar angeordnet ist, da das Kopplungszwischenstück sich zur beiden Seiten erstreckende, bogenförmige Gleitschienen für das Kopplungselement aufweist. Diese bogenförmigen Gleitschienen sind außerhalb eines äußeren Kopplungsteils angeordnet und erfordern daher für eine funktionssichere Bauweise einen großen Bauraum. Da die Motor-/Getriebeeinheit versetzt zu den Kopplungsteilen angeordnet ist, steht dieser Aufbau einer kompakten Bauweise ebenfalls entgegen.

Aus der EP 1 881 135 A1 ist ein Kopplungsmechanismus bekannt, bei dem eine Wippe zwischen einem Motor und einem Sperrelement angeordnet ist. Die Wippe ist schwenkbar gelagert und von einem Federelement vorgespannt. Die Wippe liegt mit einem freien Ende an einem Anschlag an. Die motorische Bewegung des Sperrelements entgegen der Federkraft erfordert einen hohen Kraftaufwand. Dies erfordert eine andere Auslegung der Bauteile und einen erhöhten Energieaufwand.

Es liegt die Aufgabe zugrunde, einen möglichst kompakten und gleichzeitig funktionssicheren und leichtgängigen Kopplungsmechanismus für ein mechatronisches Schließsystem zu entwickeln.

Die Aufgabe wird erfindungsgemäß dadurch gelöst, dass der Kopplungsring in einer umlaufenden Nut am äußeren Kopplungsteil geführt ist. Durch die geschlossene Form des Kopplungsrings ist diese Baueinheit besonders stabil aufgebaut. Die ausschließliche Bewegbarkeit des Kopplungsrings und des Kopplungselements entlang einer zur Drehachse senkrechten Achse ermöglichen eine sehr flache Bauweise des Kopplungsmechanismus. Dies ermöglicht die Verwendung eines sehr flachen, nur wenig von einem Türblatt abstehenden Gehäuses, so dass die aus dem Gehäuse herausstehende Betätigungshandhabe nicht im besonderen Maße von dem Türblatt beabstandet ist. Dadurch, dass der Kopplungsring in einer umlaufenden Nut am äußeren Kopplungsteil geführt ist, ist der Aufbau besonders stabil und sicher. Dies sorgt für eine sehr stabile, weitestgehend umlaufende Führung. Ein Bewegen des Kopplungsrings aus der Führung ist durch den ringförmigen Aufbau ausgeschlossen.

Gemäß einer vorteilhaften Weiterbildung der Erfindung ist der Aufbau besonders einfach und kompakt, wenn das Kopplungselement ein separates Bauteil ist und im äußeren Kopplungsteil auf der Ebene des Kopplungsrings entlang einer zur Drehachse senkrechten Achse bewegbar geführt ist und in der ersten Position mit beiden Enden nicht aus der Führung im äußeren Kopplungsteil hinaussteht und in der zweiten Position zur Bewegungskopplung zwischen dem inneren und dem äußeren Kopplungsteil angeordnet ist. Dabei ist die erste Position die ausgekuppelte Position, bei der die beiden Kopplungsteile nicht miteinander drehverbunden sind und die zweite Position ist die eingekuppelte Position, bei der das Kopplungselement beide Kopplungsteile miteinander verbindet. Da das Kopplungselement ein separates Bauteil ist, kann es gegenüber dem Kopplungsring verdrehbar angeordnet sein, damit auch in einer Verdrehstellung der beiden Kopplungsteile, etwa bei gedrückter Betätigungshandhabe, das Kopplungselement in die erste und die zweite Position bewegbar ist. Die Bewegung des Kopplungselements erfolgt in einer Richtung durch die Schiebebewegung des Kopplungsrings und kann in der anderen Richtung beispielsweise durch die Schwerkraft erfolgen. Eine unterstützende Federkraft ist dadurch nicht erforderlich.

Der Aufbau des Kopplungsmechanismus ist gemäß einer vorteilhaften Weiterbildung der Erfindung besonders kompakt und einfach, wenn das Kopplungselement an der dem Antrieb zugewandten Innenseite des Kopplungsrings angeordnet ist. Bei der Anordnung des Antriebs unterhalb der Kopplungsteile kann das Kopplungselement somit durch den Antrieb entgegen der Schwerkraft in die zweite, eingekuppelte Position verschoben werden und bewegt sich nach dem Zurückbewegen des Antriebs in die erste, ausgekuppelte Position selbstständig zurück. Der Aufbau ist besonders einfach ausgeführt, wenn in der Verlängerung des zur Mitte des Kopplungsrings zeigenden Endes des Kopplungselements zunächst ein Zwischenstift und anschließend ein Steuerstift längsverschieblich geführt angeordnet sind, wobei die Länge des Zwischenstifts dem Durchmesser des inneren Kopplungsteils entspricht und die Länge des Steuerstifts der Ringstärke des äußeren Kopplungsteils entspricht, wobei die Gesamtlänge des Kopplungselements, des Zwischenstifts und des Steuerstifts dem inneren Durchmesser des Kopplungsrings in einem Bewegungsbereich entspricht. Somit bewirkt eine Verschiebung des Kopplungsrings immer auch eine Verschiebung des Kopplungselements, egal, in welche Richtung der Kopplungsring verschoben wird. Weitere Aktoren, wie ein weiterer Motorantrieb oder eine zusätzliche Feder, können entfallen, daher ist der Aufbau besonders kompakt und einfach. Auch der Antrieb kann entsprechend kleiner dimensioniert werden, da er nicht gegen eine Federkraft arbeiten muss, um die Feder zur Kraftspeicherung für die Rückbewegung vorzuspannen.

Der Kopplungsmechanismus ist weiterhin besonders einfach und sicher aufgebaut, wenn an den Enden des Bewegungsbereichs Anschläge für das Kopplungselement vorgesehen sind. Die Anschlage sind an der Innerseite des Kopplungsrings angeordnet und begrenzen auf einfache Weise den Bewegungsbereich der Betätigungshandhabe. Durch die Anordnung der Anschläge an beiden Enden des Bewegungsbereichs ist eine Verwendung für linksseitig und rechtsseitig angeschlagene Türen möglich, ebenso kann die Betätigungshandhabe, wie bei bestimmten Anwendungen erforderlich, auch aus der horizontalen Position nach oben gezogen werden.

Gemäß einer nächsten vorteilhaften Weiterbildung wird die korrekte Funktionsweise zusätzlich sichergestellt, wenn der Kopplungsring ein entlang einer zur Drehachse senkrechten Achse nach außen gerichtetes Führungsteil aufweist, welches in dem den Kopplungsmechanismus umgebenden Gehäuse verschiebbar geführt ist.

Dadurch wird ein verdrehen des Kopplungsrings in der umlaufenden Nut am äußeren Kopplungsteil sicher verhindert und nur eine reine Schiebebewegung ermöglicht.

Der Aufbau ist weiterhin besonders einfach und kompakt, wenn das Führungsteil eine Koppeleinrichtung mit dem Antrieb aufweist. Das Führungsteil führt somit nicht nur den Kopplungsring in der gewünschten Schiebebewegung, sondern erfüllt mit der Koppeleinrichtung gleichzeitig die Funktion des Bindeglieds zur Kraftübertragung von dem Antrieb zur Schiebebewegung des Kopplungsrings. Die Koppeleinrichtung kann eine einfache Bohrung für ein Schenkelende eines Federdrahts sein, wobei sich der Durchmesser des Durchgangslochs idealerweise zur Lochmitte hin von beiden Seiten verjüngt, um eine bessere Führung für das Schenkelende zu erzielen und um die Reibung zu verringern.

Die Montage des Kopplungsmechanismus gestaltet sich besonders einfach, wenn der Kopplungsring zweiteilig ausgeführt ist und beide Teile formschlüssig koppelbar sind. Der eine Teil des Kopplungsrings wird dabei in die umlaufende Nut eingesetzt und der andere Teil des Kopplungsrings kann idealerweise über einen in einem Abschnitt weniger hohe Wandung der Nut zugeführt und mit dem anderen Teil gekoppelt werden. Die Kopplung erfolgt idealerweise durch korrespondierende Formschlusselemente an den Enden beider Teile, welche sich beim Zuführen des anderen Teils des Kopplungsrings fügen.

Nach der Freigabe des inneren Kopplungsteils gegenüber dem äußeren Kopplungsteils ist das Verdrehen gegeneinander besonders einfach, wenn die Enden des Kopplungselements, des Zwischenstifts und des Steuerstifts zumindest teilweise angefast oder abgerundet sind. Die bearbeiteten Kanten sorgen für eine leichtgängige und prozesssichere Betätigung des Kopplungsmechanismus.

Der Kopplungsmechanismus kann besonders kompakt gestaltet werden, wenn der Antrieb, welcher den Kopplungsring von einer ersten Position in eine zweite Position und von der zweiten Position in die erste Position bewegt, aus einem Motor und einem Getriebe besteht, wobei das Getriebe die Bewegung über eine helixförmige Schnecke und einen schwenkbar gelagerten, einstückigen Federdraht mit jeweils einem von der Schwenkachse entfernten Schenkelende auf das Führungsteil überträgt. Insbesondere durch den Federdraht kann die Bewegung einfach und direkt oder umgelenkt übertragen werden. Der Federdraht kann durch leichte Verformung Belastungsspitzen aufnehmen. Dies führt zu einer Entlastung aller weiteren Bauteile. Der Gehäuseteil für den Antrieb kann schmaler ausgeführt werden als der Gehäuseteil für die Kopplungsteile. Der Motor ist idealerweise ein Elektromotor.

Der Antrieb des Kopplungsmechanismus ist sehr kompakt, wenn der Winkel zwischen den Schenkelenden, ausgehend von der Schwenkachse, kleiner 75° ist. Dadurch kann die helixförmige Schnecke sehr nahe an der Koppeleinrichtung positioniert werden. Dabei sind der Motor und die Schnecke parallel übereinander über dem Führungsteil und quer zur Verschieberichtung des Führungsteils angeordnet.

Die Erfindung lässt zahlreiche Ausführungsformen zu. Zur weiteren Verdeutlichung ihres Grundprinzips ist eine davon in den Zeichnungen dargestellt und wird nachfolgend beschrieben. Diese zeigen in
- Fig. 1: einen erfindungsgemäßen Kopplungsmechanismus mit geöffnetem Gehäuse
- Fig. 2: den erfindungsgemäßen Kopplungsmechanismus aus Fig. 1 ohne Gehäuse, Vierkantbolzen und innerem Kopplungsteil
- Fig. 3: den erfindungsgemäßen Kopplungsmechanismus aus Fig. 2 ohne Antrieb in einer gedrehten Position
- Fig. 4: den erfindungsgemäßen Kopplungsmechanismus aus Fig. 3 ohne das äußere Kopplungsteil
- Fig. 5: das erfindungsgemäße äußere Kopplungsteil aus Fig. 3 in einer weiter gedrehten Position

Figur 1 zeigt einen erfindungsgemäßen Kopplungsmechanismus mit geöffnetem Gehäuse 8. Durch den Verzicht auf den Gehäusedeckel sind die einzelnen Bauteile gut sichtbar. Der Kopplungsmechanismus wird üblicherweise auf einem Türblatt montiert. In dem oberen Teil des Gehäuses 8 ist ein Antrieb 6 angeordnet. Ein horizontal eingebauter Motor 16 überträgt die Bewegung über ein Getriebe 17 auf einen Kopplungsring 4. Das Getriebe 17 besteht aus Zahnrädern, die den Motor 16 mit einer parallel unterhalb angeordneten helixförmigen Schnecke 18 verbinden. In dem Schneckengang ist ein Schenkelende 20 eines um eine Schwenkachse 21 drehbar gelagerten Federdrahts 19 geführt. Durch die Drehbewegung des Federdrahtes 19 wird ein mit dem Kopplungsring 4 bewegungsgekoppeltes Führungsteil 9 in vertikaler Richtung verschieblich bewegt. Der Kopplungsring 4 umgreift ein inneres Kopplungsteil 1 und ein äußeres Kopplungsteil 3, wobei die Kopplungsteile 1, 3 drehbeweglich um die Drehachse 2 angeordnet sind und jeweils eine Vierkantaufnahme für einen Verbindungsvierkant für die Verbindung mit einer nicht dargestellten Betätigungshandhabe einer Tür oder dergleichen aufweist. Das innere Kopplungsteil 1 ist dabei bevorzugt für die auf der Außenseite der Tür angeordneten Betätigungshandhabe vorgesehen, da diese Seite üblicherweise zum Schutz vor unberechtigtem Zutritt von der Betätigung des Türschlosses entkoppelbar gestaltet werden soll. Dieses bewirkt der erfindungsgemäße Kopplungsmechanismus.

Alle Bauteile des Antriebs 6 sind direkt in einem Gehäuse 8 befestigt oder befinden sich zumindest teilweise als bauliche Einheit auf einer nicht dargestellten Platine, die in das Gehäuse 8 eingesetzt werden kann.

Figur 2 zeigt zur Verdeutlichung den erfindungsgemäßen Kopplungsmechanismus aus Fig. 1 ohne Gehäuse 8, Vierkantbolzen und innerem Kopplungsteil 1. Gut erkennbar ist der kompakte Aufbau des Antriebs 6, mit dem horizontal eingebauten Motor 16, der parallel unterhalb dazu angeordneten helixförmigen Schnecke 18 und dem Federdraht 19. Das Schenkelende 22 des um die Schwenkachse 21 drehbar gelagerten Federdrahts 19 greift in eine Koppeleinrichtung 10 im Führungsteil 9 ein. Die Koppeleinrichtung 10 kann ein einfaches Durchgangsloch sein, wobei sich der Durchmesser des Durchgangslochs idealerweise zur Lochmitte hin von beiden Seiten verjüngt, um eine bessere Führung für ein Schenkelende 22 zu erzielen und um Reibung zu verringern. Der von dem Führungsteil 9 bewegte Kopplungsring 4 ist im drehbeweglich um die Drehachse 2 gelagerten äußeren Kopplungsteil 3 aufgenommen und steuert ein Kopplungselement 5 und einen in dessen weiteren Längserstreckung angeordneten Zwischenstift 11.

Figur 3 zeigt den erfindungsgemäßen Kopplungsmechanismus aus Fig. 2 ohne Antrieb in einer gedrehten Position. Durch die Drehung ist die Nut 7 in dem äußeren Kopplungsteil 3 ersichtlich, die im unteren Teil einen abgesetzten Bereich 24 für die Montage des zweigeteilten Kopplungsrings 4 aufweist. Bei der Montage kann der obere Teil des Kopplungsrings 4 einfach aus der Richtung senkrecht zur Drehachse 2 eingesetzt werden. Der abgesetzte Bereich 24 weist auf einer Seite der Wandung einer Nut 7 eine geringere Höhe auf, so dass der Durchmesser des äußeren Kopplungsteils 3 in diesem abgesetzten Bereich 24 kleiner ist.

Figur 4 zeigt den erfindungsgemäßen Kopplungsmechanismus aus Fig. 3 ohne das äußere Kopplungsteil 3. Der zweigeteilte Kopplungsring 4 schließt die in der Längserstreckung hintereinander angeordneten Bauteile Kopplungselement 5, Zwischenstift 11 und einen Steuerstift 12 ein. Diese drei Bauteile weisen eine gemeinsame Länge auf, die dem inneren Durchmesser des Kopplungsrings 4 im Bewegungsbereich 13 für das Kopplungselement 5 entspricht. Der Bewegungsbereich 13 ist zu beiden Seiten begrenzt durch Anschläge 14, 15 für das Kopplungselement 5. Durch die Zweiteilung des Kopplungsrings 4 kann der untere Teil des Kopplungsrings 4 für eine einfache Montage aus Richtung der Drehachse 2 in die mit dem oberen Teil des Kopplungsrings 4 korrespondierenden Formschlussflächen 23 eingesetzt werden.

Figur 5 zeigt das erfindungsgemäße äußere Kopplungsteil 3 aus Fig. 3 in einer weiter gedrehten Position. Ersichtlich ist die umlaufende Nut 7 mit dem abgesetzten Bereich 24, der sich annähernd über den halben Umfang der Nut 7 erstreckt.

## Patentansprüche

1. Kopplungsmechanismus für ein mechatronisches Schließsystem, mit
- einem inneren Kopplungsteil (1), welches um eine Drehachse (2) drehbar gelagert ist,
- einem äußeren Kopplungsteil (3), welches relativ zum inneren Kopplungsteil (1) drehbar gelagert ist,
- einem Kopplungsring (4), welcher die Kopplungsteile (1, 3) umgreift,
- ein mit dem Kopplungsring (4) bewegungsverbundenes Kopplungselement (5), mit dem beide Kopplungsteile (1, 3) koppelbar sind,
- einem Antrieb (6), welcher dazu ausgerichtet ist, den Kopplungsring (4) von einer ersten Position in eine zweite Position und von der zweiten Position in die erste Position zu bewegen, und
- einem Gehäuse (8) zur Aufnahme der Komponenten,
- wobei der Kopplungsring (4) und das Kopplungselement (5) von dem Antrieb (6) entlang einer zur Drehachse (2) senkrechten Achse bewegbar sind,
**dadurch gekennzeichnet, dass** der Kopplungsring (4) in einer umlaufenden Nut (7) am äußeren Kopplungsteil (3) geführt ist.

2. Kopplungsmechanismus nach Anspruch 1, **dadurch gekennzeichnet, dass** das Kopplungselement (5) ein separates Bauteil ist und im äußeren Kopplungsteil (3) auf der Ebene des Kopplungsrings (4) entlang einer zur Drehachse (2) senkrechten Achse bewegbar geführt ist und in der ersten Position mit beiden Enden nicht aus der Führung im äußeren Kopplungsteil (3) hinaussteht und in der zweiten Position zur Bewegungskopplung zwischen dem inneren und dem äußeren Kopplungsteil (1, 3) angeordnet ist.

3. Kopplungsmechanismus nach Anspruch 2, **dadurch gekennzeichnet, dass** das Kopplungselement (5) an der dem Antrieb zugewandten Innenseite des Kopplungsrings (4) angeordnet ist.

4. Kopplungsmechanismus nach Anspruch 2 oder 3, **dadurch gekennzeichnet, dass** in der Verlängerung des zur Mitte des Kopplungsrings (4) zeigenden Endes des Kopplungselements (5) zunächst ein Zwischenstift (11) und anschließend ein Steuerstift (12) längsverschieblich geführt angeordnet sind, wobei die Länge des Zwischenstifts (11) dem Durchmesser des inneren Kopplungsteils (1) entspricht und die Länge des Steuerstifts (12) der Ringstärke des äußeren Kopplungsteils (3) entspricht, wobei die Gesamtlänge des Kopplungselements (5), des Zwischenstifts (11) und des Steuerstifts (12) dem inneren Durchmesser des Kopplungsrings (4) in einem Bewegungsbereich (13) entspricht.

5. Kopplungsmechanismus nach Anspruch 4, **dadurch gekennzeichnet, dass** an den Enden des Bewegungsbereichs (13) Anschläge (14, 15) für das Kopplungselement (5) vorgesehen sind.

6. Kopplungsmechanismus nach einem der vorhergehenden Ansprüche, **dadurch gekennzeichnet, dass** der Kopplungsring (4) ein entlang einer zur Drehachse (2) senkrechten Achse nach außen gerichtetes Führungsteil (9) aufweist, welches in dem den Kopplungsmechanismus umgebenden Gehäuse (8) verschiebbar geführt ist.

7. Kopplungsmechanismus nach Anspruch 6, **dadurch gekennzeichnet, dass** das Führungsteil (9) eine Koppeleinrichtung (10) mit dem Antrieb (6) aufweist.

8. Kopplungsmechanismus nach einem der vorhergehenden Ansprüche, **dadurch gekennzeichnet, dass** der Kopplungsring (4) zweiteilig ausgeführt ist und beide Teile formschlüssig koppelbar sind.

9. Kopplungsmechanismus nach Anspruch 4, **dadurch gekennzeichnet, dass** die Enden des Kopplungselements (5), des Zwischenstifts (11) und des Steuerstifts (12) zumindest teilweise angefast oder abgerundet sind.

10. Kopplungsmechanismus nach einem der vorhergehenden Ansprüche, **dadurch gekennzeichnet, dass** der Antrieb (6), welcher den Kopplungsring (4) von einer ersten Position in eine zweite Position und von der zweiten Position in die erste Position bewegt, aus einem Motor (16) und einem Getriebe (17) besteht, wobei das Getriebe (17) die Bewegung über eine helixförmige Schnecke (18) und einen um eine Schwenkachse (21) schwenkbar gelagerten einstückigen Federdraht (19) mit jeweils einem von der Schwenkachse (21) entfernten Schenkelende (20, 22) auf das Führungsteil (9) überträgt.

11. Kopplungsmechanismus nach Anspruch 10 , **dadurch gekennzeichnet, dass** der Winkel zwischen den Schenkelenden (20, 22), ausgehend von der Schwenkachse (21), kleiner 75° ist.

## Claims

1. Coupling mechanism for a mechatronic locking system, comprising
- an inner coupling part (1) which is rotatably mounted about an axis of rotation (2),
- an outer coupling part (3) which is rotatably mounted relative to the inner coupling part (1),
- a coupling ring (4) which surrounds the coupling parts (1, 3),
- a coupling element (5) which is movement-coupled to the coupling ring (4) and to which both coupling parts (1, 3) can be coupled,
- a drive (6) which is designed to move the coupling ring (4) from a first position into a second position and from the second position into the first position, and
- a housing (8) for receiving the components,
- the coupling ring (4) and the coupling element (5) being movable by the drive (6) along an axis perpendicular to the axis of rotation (2),
**characterized in that** the coupling ring (4) is guided in a circumferential groove (7) on the outer coupling part (3).

2. Coupling mechanism according to claim 1, **characterized in that** the coupling element (5) is a separate component and is movably guided in the outer coupling part (3) on the plane of the coupling ring (4) along an axis perpendicular to the axis of rotation (2) and, in the first position, does not protrude with either end from the guide in the outer coupling part (3), and, in the second position, is arranged for movement coupling between the inner and the outer coupling parts (1, 3).

3. Coupling mechanism according to claim 2, **characterized in that** the coupling element (5) is arranged on the inner side of the coupling ring (4) that faces the drive.

4. Coupling mechanism according to either claim 2 or claim 3, **characterized in that,** in the extension of the end of the coupling element (5) pointing toward the center of the coupling ring (4), first an intermediate pin (11) and then a control pin (12) are arranged in a longitudinally displaceably guided manner, the length of the intermediate pin (11) corresponding to the diameter of the inner coupling part (1) and the length of the control pin (12) corresponding to the ring thickness of the outer coupling part (3), the combined length of the coupling element (5), the intermediate pin (11) and the control pin (12) corresponding to the inner diameter of the coupling ring (4) in a movement region (13).

5. Coupling mechanism according to claim 4, **characterized in that** stops (14, 15) for the coupling element (5) are provided at the ends of the movement region (13).

6. Coupling mechanism according to any of the preceding claims, **characterized in that** the coupling ring (4) has a guide part (9) directed outward along an axis perpendicular to the axis of rotation (2), which guide part is displaceably guided in the housing (8) surrounding the coupling mechanism.

7. Coupling mechanism according to claim 6, **characterized in that** the guide part (9) has a coupling device (10) comprising the drive (6).

8. Coupling mechanism according to any of the preceding claims, **characterized in that** the coupling ring (4) is designed in two parts and the two parts can be coupled in a form-fitting manner.

9. Coupling mechanism according to claim 4, **characterized in that** the ends of the coupling element (5), of the intermediate pin (11) and of the control pin (12) are at least partially chamfered or rounded.

10. Coupling mechanism according to any of the preceding claims, **characterized in that** the drive (6) which moves the coupling ring (4) from a first position into a second position and from the second position into the first position consists of a motor (16) and a transmission (17), the transmission (17) transmitting the movement to the guide part (9) via a helical worm (18) and a single-piece spring wire (19) which is mounted so as to be pivotable about a pivot axis (21) and has respective leg ends (20, 22) remote from the pivot axis (21).

11. Coupling mechanism according to claim 10, **characterized in that** the angle between the leg ends (20, 22), starting from the pivot axis (21), is less than 75°.

## Revendications

1. Mécanisme d'accouplement pour un système de verrouillage mécatronique, comportant
- une pièce d'accouplement interne (1) qui est montée de manière à pouvoir tourner autour d'un axe de rotation (2),
- une pièce d'accouplement externe (3) qui est montée de manière à pouvoir tourner par rapport à la pièce d'accouplement interne (1),
- une bague d'accouplement (4) qui entoure les pièces d'accouplement (1, 3),
- un élément d'accouplement (5) solidaire en déplacement avec la bague d'accouplement (4) et avec lequel les deux pièces d'accouplement (1, 3) peuvent être accouplées,
- un entraînement (6) qui est conçu pour déplacer la bague d'accouplement (4) d'une première position vers une seconde position et de la seconde position vers la première position, et
- un boîtier (8) destiné à recevoir les composants,
- dans lequel la bague d'accouplement (4) et l'élément d'accouplement (5) peuvent être déplacés par l'entraînement (6) le long d'un axe perpendiculaire à l'axe de rotation (2),
**caractérisé en ce que** la bague d'accouplement (4) est guidée dans une rainure périphérique (7) sur la pièce d'accouplement externe (3).

2. Mécanisme d'accouplement selon la revendication 1, **caractérisé en ce que** l'élément d'accouplement (5) est une partie séparée et est guidé de manière à pouvoir être déplacé dans la pièce d'accouplement externe (3) sur le plan de la bague d'accouplement (4) le long d'un axe perpendiculaire à l'axe de rotation (2) et, dans la première position, ne dépasse pas, avec ses deux extrémités, du guidage dans la pièce d'accouplement externe (3) et, dans la seconde position, est disposé pour un accouplement en mouvement entre la pièce d'accouplement interne et la pièce d'accouplement externe (1, 3).

3. Mécanisme d'accouplement selon la revendication 2, **caractérisé en ce que** l'élément d'accouplement (5) est disposé sur la face interne orientée vers l'entraînement de la bague d'accouplement (4).

4. Mécanisme d'accouplement selon la revendication 2 ou 3, **caractérisé en ce que,** dans le prolongement de l'extrémité, pointant vers le centre de la bague d'accouplement (4), de l'élément d'accouplement (5), d'abord une tige intermédiaire (11) et ensuite une tige de commande (12) sont disposées guidées de manière à coulisser longitudinalement, dans lequel la longueur de la tige intermédiaire (11) correspond au diamètre de la pièce d'accouplement interne (1) et la longueur de la tige de commande (12) correspond à l'épaisseur de bague de la pièce d'accouplement externe (3), dans lequel la longueur totale de l'élément d'accouplement (5), de la tige intermédiaire (11) et de la tige de commande (12) correspond au diamètre interne de la bague d'accouplement (4) dans une zone de déplacement (13).

5. Mécanisme d'accouplement selon la revendication 4, **caractérisé en ce que** des butées (14, 15) pour l'élément d'accouplement (5) sont prévues aux extrémités de la zone de déplacement (13).

6. Mécanisme d'accouplement selon l'une quelconque des revendications précédentes, **caractérisé en ce que** la bague d'accouplement (4) présente une pièce de guidage (9) orientée vers l'extérieur le long d'un axe perpendiculaire à l'axe de rotation (2), laquelle pièce est guidée de manière à pouvoir être déplacée dans le boîtier (8) entourant le mécanisme d'accouplement.

7. Mécanisme d'accouplement selon la revendication 6, **caractérisé en ce que** la
pièce de guidage (9) présente un dispositif d'accouplement (10) avec l'entraînement (6).

8. Mécanisme d'accouplement selon l'une quelconque des revendications précédentes, **caractérisé en ce que** la bague d'accouplement (4) est réalisée en deux pièces et les deux pièces peuvent être accouplées par complémentarité de forme.

9. Mécanisme d'accouplement selon la revendication 4, **caractérisé en ce que** les extrémités
de l'élément d'accouplement (5), de la tige intermédiaire (11) et de la tige de commande (12) sont au moins partiellement chanfreinées ou arrondies.

10. Mécanisme d'accouplement selon l'une quelconque des revendications précédentes, **caractérisé en ce que** l'entraînement (6), lequel déplace la bague d'accouplement (4) d'une première position vers une seconde position et de la seconde position vers la première position, est constitué d'un moteur (16) et d'une transmission (17), dans lequel la transmission (17) transfère le déplacement à la pièce de guidage (9) par l'intermédiaire d'une vis sans fin en forme d'hélice (18) et d'un fil de ressort (19) en une seule pièce monté de manière à pouvoir pivoter autour d'un axe de pivotement (21) et comportant respectivement une extrémité de branche (20, 22) éloignée de l'axe de pivotement (21).

11. Mécanisme d'accouplement selon la revendication 10, **caractérisé en ce que** l'angle entre les extrémités de branche (20, 22), en partant de l'axe de pivotement (21), est inférieur à 75°.
